# FASCICULE DE BREVET EUROPEEN

(11) **EP 1 655 446 B1**
(45) Date de publication et mention de la délivrance du brevet: **01.04.2015**
(21) Numéro de dépôt: 05292293.7
(22) Date de dépôt: 28.10.2005
(51) Int. Cl.: E06B 9/17, E04F 10/06

(54) **Dispositif et procédé pour la pose d'un volet roulant en partie haute d'une huisserie**
Vorrichtung und Verfahren zum Einsetzen eines Rollladens am oberen Querteil einer Zarge
Device and method for inserting a roller blind to the upper beam of a frame

(30) Priorité: 08.11.2004 FR 0411861
(43) Date de publication de la demande: 10.05.2006
(73) Titulaire: Grosfillex SAS, 01100 Arbent (FR)
(72) Inventeur: Martins, José, 01100 Oyonnas (FR); Robert, Noël, 01250 Montagnat (FR)
(74) Mandataire: Intès, Didier Gérard André

(56) Documents cités:
- EP-A- 1 045 107
- DE-A1- 4 106 236
- FR-A- 2 708 033
- US-A- 1 852 270

## Description

La présente invention concerne un dispositif pour la pose, en partie haute d'une huisserie, d'un volet roulant ou analogue ayant un arbre porté par un support.

En général, le support est formé par un coffre ou caisson à l'intérieur duquel se trouve l'arbre sur lequel s'enroule le tablier du volet, et des paliers portant cet arbre, l'un des paliers étant équipé d'un système d'entraînement (treuil, sangle, moteur électrique ...) pour entraîner l'arbre en rotation de manière à remonter ou à baisser le tablier du volet. Le support peut également être une barre de rigidification sur laquelle sont fixés les paliers de l'arbre du volet ou, de manière générale, tout élément solidaire des paliers, voire les paliers eux-mêmes. Ce tablier est constitué de lames articulées les unes par rapport aux autres, la première lame étant reliée à l'arbre.

Pour le mettre en place, il faut disposer le support du volet roulant en partie haute de l'huisserie, en orientant l'arbre en général horizontalement. Des glissières, dans lesquelles sont engagées les extrémités des lames du tablier, sont disposées sur les côtés de l'huisserie. Le volet roulant doit être disposé correctement de telle sorte que ses lames soient bien guidées, sans frottement excessif, pendant la montée et la descente du tablier.

Le volet roulant et son support constituent un ensemble relativement lourd dont la pose peut s'avérer délicate. En particulier, lorsque le volet roulant et son support sont disposés du côté extérieur de la fenêtre, le poseur chargé de la pose ou de la dépose du volet travaille en général depuis l'intérieur du local dont l'huisserie forme une ouverture. Il doit donc faire passer le volet roulant et son support à travers cette ouverture et se pencher également à travers cette ouverture tout en maintenant le volet roulant et son support à l'extérieur, sans les faire tomber et en les posant correctement. Outre le fait qu'elles peuvent être pénibles en raison du poids du volet roulant, ces manipulations peuvent s'avérer dangereuses en raison des risques de chute du volet roulant ou même du poseur.

Il existe des systèmes de sécurisation utilisant par exemple des harnais ou d'autres systèmes de retenue. Dans la pratique, ces systèmes sont relativement compliqués à utiliser et ne le sont donc que rarement.

Le document DE 4106236 A1 décrit un dispositif pour faciliter le montage d'un coffre de volet roulant comportant deux rails et deux pièces de liaison aptes à être fixées au coffre en étant espacées l'une de l'autre.

L'invention vise à remédier aux inconvénients précités, pour un volet roulant dont le support n'est initialement pas pourvu de système de sécurisation.

Ce but est atteint grâce au fait que le dispositif de l'invention comporte deux rails, au moins deux pièces de liaison aptes à être fixées au support en étant espacées l'une de l'autre, deux coulisseaux aptes, chacun, à coulisser verticalement par rapport à un rail solidaire d'un côté de l'huisserie en étant retenu vis-à-vis de déplacements autres que ce coulissement, et des moyens pour maintenir les coulisseaux dans une position basse et dans une position haute par rapport aux rails et au fait que chaque pièce de liaison est apte à être raccordée à un coulisseau en étant immobilisée par rapport à lui par des moyens d'immobilisation comprenant des moyens d'encliquetage entre la pièce de liaison et le coulisseau.

Les rails étant disposés sur les côtés de l'huisserie, l'assembleur fixe les pièces de liaison sur le support du volet roulant en les espaçant conformément à l'entraxe entre les rails. Les coulisseaux étant maintenus dans une position basse par rapport aux rails, il est aisé pour le poseur de manipuler le volet roulant et son support pour raccorder les pièces de liaison aux coulisseaux dans cette position basse. En effet, dans cette situation, le porte-à-faux et les risques de chute sont nettement diminués par rapport à une situation dans laquelle la pose se ferait directement en partie haute de l'huisserie. Ensuite, il suffit de faire coulisser les coulisseaux par rapport à leur rail respectif pour amener le volet roulant en partie haute et le fixer dans cette position.

Pour un volet roulant ayant un seul tablier, le dispositif de l'invention comporte les deux pièces de liaison précitées.

Pour un système de volet roulant ayant plusieurs tabliers, le dispositif de l'invention comporte avantageusement, pour un premier tablier, une première et une deuxième pièce de liaison et, pour un deuxième tablier adjacent au premier, une troisième pièce de liaison. La troisième pièce de liaison est située vers le bord du deuxième tablier éloigné du premier tablier, tandis que la deuxième pièce de liaison, située entre les deux tabliers, joue le rôle de pièce de liaison intermédiaire, qui sert à la fois pour le premier tablier et pour le deuxième.

Le dispositif de l'invention comporte donc de préférence deux pièces de liaison pour un volet à un seul tablier et 2n - 1 pièces de liaison pour un volet à n tabliers, n étant un nombre entier supérieur à 1 et, en général, au plus égal à 4.

Avantageusement, le support comprend une paroi arrière et les pièces de liaison sont aptes à être fixées sur la face arrière de cette paroi en étant espacées le long de cette dernière.

Comme indiqué précédemment, le support peut être un coffrage comprenant une fente inférieure à travers laquelle passe le tablier du volet. C'est alors sur la paroi arrière du coffrage que sont fixées les pièces de liaison. En variante, le support peut être tout élément solidaire des paliers, par exemple une barre de rigidification ou les paliers eux-mêmes.

Avantageusement, les moyens d'immobilisation d'une pièce de liaison par rapport à un coulisseau comprennent une butée apte à empêcher un déplacement de la pièce de liaison vers le bas par rapport au coulisseau et les moyens d'encliquetage sont aptes à être encliquetés pour empêcher un déplacement de la pièce de liaison vers le haut par rapport au coulisseau.

Ces moyens d'immobilisation simples permettent une fabrication des différents éléments constitutifs du dispositif pour un coût peu élevé et l'immobilisation est obtenue tout simplement en fin de course des pièces de liaison par rapport au coulisseau.

Avantageusement, les moyens d'encliquetage comprennent des organes d'encliquetage formés en une pièce avec, respectivement, les pièces de liaison et les coulisseaux, chaque pièce de liaison et chaque coulisseau étant monobloc.

Le prix de revient des pièces de liaison et des coulisseaux est diminué par le fait que ces pièces sont monoblocs.

Le dispositif de l'invention est également efficace lors du démontage ou de la dépose d'un volet roulant précédemment disposé en partie haute d'une huisserie, ou tout simplement pour procéder à une révision du mécanisme de ce volet. En effet, pour cela, il suffit de permettre un coulissement des coulisseaux vers le bas par rapport aux rails jusqu'à amener le volet roulant et son support en position basse, où ils sont maintenus par les coulisseaux, eux-mêmes maintenus dans leurs positions basses. Dans cette position il est aisé de procéder sans danger à un démontage, une réparation ou une révision.

L'invention concerne également un procédé pour poser, en partie haute d'une huisserie, un volet roulant ou analogue ayant un arbre porté par un support et a pour but de sécuriser cette pose.

Ce but est atteint grâce au fait que, dans le procédé de l'invention :
- on fournit deux rails verticaux solidaires, chacun, d'un côté de l'huisserie,
- on relie un coulisseau à chaque rail de telle sorte que le coulisseau soit retenu vis-à-vis de déplacements autres qu'un coulissement vertical par rapport au rail,
- on maintient chaque coulisseau dans une position basse par rapport au rail avec lequel il coopère,
- on fixe deux pièces de liaison au support du volet roulant ou analogue en espaçant ces pièces de telle sorte qu'elles soient aptes, chacune, à être raccordées avec un coulisseau,
- on raccorde chaque pièce de liaison à un coulisseau maintenu dans sa position basse en immobilisant la pièce de liaison par rapport au coulisseau par une immobilisation comprenant un encliquetage, et
- on lève le support vers la partie haute de l'huisserie en faisant coulisser les coulisseaux jusqu'à ce que ces derniers atteignent une position haute par rapport aux rails et on maintient les coulisseaux dans cette position haute.

De préférence, après avoir raccordé une pièce de liaison à un coulisseau, on immobilise cette pièce par rapport à ce coulisseau en déplaçant la pièce par rapport au coulisseau jusqu'à ce que des organes d'encliquetage monoblocs avec, respectivement, la pièce de liaison et le coulisseau, s'accrochent entre eux.

L'invention sera bien comprise et ses avantages apparaîtront mieux à la lecture de la description détaillée qui suit, d'un mode de réalisation représenté à titre d'exemple non limitatif. La description se réfère aux dessins annexés sur lesquels :
- la figure 1 montre une ouverture d'un bâtiment et les différentes étapes de la mise en place d'un volet roulant en partie haute de son huisserie ;
- la figure 2 est une vue en perspective prise du côté intérieur de cette ouverture, montrant seulement les rails, le support du volet roulant, les pièces de liaison et les coulisseaux ;
- la figure 3 est une vue en perspective illustrant la coopération d'une pièce de liaison avec un coulisseau ;
- la figure 4 montre, vue depuis le côté extérieur de l'ouverture, mais sans le support du volet roulant auquel elle est fixée, une pièce de liaison coopérant avec un coulisseau qui lui-même coopère avec un rail ;
- la figure 5 est une coupe verticale selon la ligne V-V de la figure 4 ;
- la figure 6 est une coupe horizontale selon la ligne VI-VI de la figure 4 ;
- la figure 7 est une vue en perspective de la pièce de liaison coopérant avec le coulisseau ;
- les figures 8 et 9 sont deux vues en perspectives illustrant, sous des angles différents, une pièce de liaison et un coulisseau ;
- la figure 10 est une perspective d'un rail vu du côté extérieur ;
- les figures 11 et 12 sont des vues de côté illustrant deux phases du montage du volet roulant dans l'ouverture ; et
- la figure 13 montre une variante.

La figure 1 montre une ouverture 1 d'un bâtiment, en particulier une fenêtre, avec son huisserie 10. Sur les côtés verticaux de cette huisserie sont disposés des rails 12 qui s'étendent sur toute la hauteur de l'huisserie. Ces rails sont également visibles sur la figure 2, qui les présente comme s'ils étaient vus depuis l'intérieur du bâtiment.

Sur les figures 1 et 2, on voit un coffrage de volet roulant 14 qui forme le support de ce volet. Comme on l'a indiqué en traits interrompus sur la figure 2, le volet comporte un arbre 16 autour duquel peuvent s'enrouler les lames du tablier du volet (non représenté). Comme on l'a indiqué en traits interrompus, l'arbre est supporté par palier fixe 18 qui est porté par une joue du coffrage 14, et par un palier rotatif 20, qui peut être entraîné en rotation par un mécanisme 22 tel qu'un moteur électrique, pour enrouler le tablier sur l'arbre ou le dérouler, de manière à remonter ou baisser le volet. Bien entendu, la face inférieure du coffrage est pourvue d'une fente permettant le passage des lames du tablier.

Deux pièces de liaison 24 sont fixées au support en étant espacées l'une de l'autre. Plus précisément, ces pièces de liaison sont fixées sur la face arrière 14A du coffrage 14, c'est-à-dire sur la face de ce coffrage qui est tournée vers l'intérieur du bâtiment. La figure 2 montre également deux coulisseaux 26 aptes, chacun, à coulisser dans un vérin 12.

Comme on le comprend en considérant la figure 1, la pose du volet roulant comprend les étapes suivantes :
- (A) Passage du volet de son support à travers l'ouverture depuis l'intérieur du bâtiment, en inclinant le volet dans un plan vertical selon les plus grandes dimensions de l'ouverture ;
- (B) Mise en place du volet dans une position basse en raccordant les pièces de liaison 24 aux coulisseaux 26, eux-mêmes maintenus dans une position basse par rapport aux rails 12 ;
- (C) Déplacement du volet vers le haut par un coulissement des coulisseaux par rapport aux rails 12 ; et
- (D) Arrivée du volet en position haute et son maintien dans cette position.

En référence aux figures 3 à 9, on décrit maintenant plus précisément la conformation des pièces de liaison et des coulisseaux. Dans toute la description, la direction vers l'arrière évoquée par référence à une pièce donnée est celle qui, lorsque cette pièce est mise en place, est dirigée vers l'intérieur du bâtiment. De même, la direction verticale est celle qui est orientée verticalement lorsque la pièce est en place.

Chaque pièce de liaison 24 comporte une plaque arrière 28 pourvue de perçages de fixation 28A, permettant sa fixation sur la paroi arrière 14A du coffrage de volet roulant. La portion d'extrémité inférieure de la plaque arrière 28 est formée en léger décrochement 28B pour tenir compte d'une éventuelle surépaisseur 14'A dans la région inférieure de la paroi arrière 14A du coffrage. Sur sa face avant, la pièce de liaison 24 présente une nervure 30 en contre-dépouille, orientée verticalement. Plus précisément, la nervure 30 comporte un voile vertical 30A qui fait saillie vers l'avant depuis la plaque arrière 28 en s'étendant perpendiculairement à cette plaque, et un rebord 30B qui forme la partie en contre-dépouille. A l'extrémité supérieure de la nervure, ce rebord 30B forme une butée verticale 30C.

Sur l'avant de la pièce de liaison 24 et dans sa portion d'extrémité inférieure, cette pièce présente un crochet 32.

La pièce de liaison 24 comporte en outre une patte de fixation 34 qui est apte, lorsque la pièce de liaison est fixée sur la paroi arrière 14A du support de volet roulant, à faire saillie sur cette paroi pour permettre la fixation de la pièce de liaison à l'huisserie. En l'espèce, cette patte de fixation 34 est formée par une patte en L situé sur un côté de la pièce de liaison 24, et dont la partie recourbée du L fait saillie vers l'avant. Cette partie recourbée présente une encoche ou un perçage 34A. Lorsque le coffrage de volet roulant est en place, cette partie recourbée se trouve contre une portion de l'huisserie, en particulier contre un côté du rail dans lequel est engagé le coulisseau qui coopère avec la pièce de liaison considérée, de sorte qu'une vis ou analogue peut être introduite dans l'encoche ou perçage 34A pour retenir la pièce de liaison par rapport à ce rail de manière sécurisée. Cette patte de fixation équipe avantageusement au moins l'une des pièces de liaison.

Considérée en coupe horizontale, la nervure 30 peut avoir une forme en T ou la forme de la lettre r.

On décrit maintenant les coulisseaux 26. Comme on le voit sur la figure 6, chaque coulisseau 26 a une forme permettant son introduction dans la gorge 13 d'un rail 12. Plus précisément, le coulisseau se présente sous la forme d'une pièce allongée verticalement.

Sur toute sa portion supérieure 26A, qui s'étend environ sur les deux tiers de sa longueur, le coulisseau présente une gorge 40 en contre-dépouille. Sur cette portion supérieure, la face arrière du coulisseau est évidée et elle est limitée du côté avant par les rebords 40A et 40B de cette gorge, qui délimitent entre eux une fente 41 permettant le passage du voile 30A de la nervure 30 de la pièce de liaison. Sur leurs faces avant, les rebords 40A et 40B sont pourvus de nervures 42A et 42B, situés près des bords de la fente 41. Il s'agit donc de nervures centrales qui, lorsque le coulisseau est inséré dans la gorge 13 du rail 12, sont engagées dans la fente 13A du rail par laquelle la gorge 13 s'ouvre sur la face avant du rail pour permettre la coopération entre pièce de liaison et coulisseau. La face avant du coulisseau présente également des nervures latérales 43A et 43B qui, lorsque le coulisseau est engagé dans la gorge 13 du rail 12, sont disposées dans cette gorge. Les bords de la fente 13A de la gorge 13 du rail 12 sont légèrement entrants et coopèrent avec des régions centrales des faces avant des rebords 40A et 40B, entre les nervures 42A et 43A d'une part et les nervures 42B et 43B d'autre part.

La portion inférieure 26B du coulisseau 26 est formée par une languette semi-flexible. En effet, cette languette peut être déformée élastiquement par rapport à son plan.

Cette languette 26B présente, sur sa face avant, une patte flexible 42 suivie vers le bas par une portion terminale qui présente, sur sa face arrière, un ergot 44 et, sur sa face avant, une tirette 46. La partie supérieure de l'ergot 44 est conformée en rampe.

La languette 26B est raccordée à la portion supérieure 26A du coulisseau dans une zone pourvue de nervures de rigidification 48 de sorte que la flexibilité de cette languette 26B concerne surtout sa portion terminale pourvue de l'ergot 44.

La gorge 40 du coulisseau 26 est ouverte vers le haut. De plus, le rebord 30B de la nervure 30 de chaque pièce de liaison est interrompu à l'extrémité inférieure de cette nervure. En conséquence, la nervure 30 d'une pièce de liaison peut être introduite dans la gorge 40 à partir de l'extrémité supérieure du coulisseau 26. Lorsque cette nervure est engagée dans cette gorge, le retour 30B de la nervure 30 est logé dans l'évidement de la face arrière du coulisseau. L'extrémité inférieure de la gorge 40 du coulisseau est en revanche fermée, à la jonction des portions 26A et 26B de ce coulisseau. En conséquence, comme on le voit sur la figure 5, la pièce de liaison 24 peut coulisser vers le bas par rapport au coulisseau lorsque la nervure 30 est logée dans la gorge 40 de ce coulisseau, jusqu'à ce que l'extrémité inférieure de cette nervure vienne en butée avec l'extrémité inférieure de la gorge 40 et/ou que la partie supérieure de rebord 30C de la nervure 30 vienne en butée contre l'extrémité supérieure de la gorge 40. Ainsi, ces moyens de butée qui peuvent être présents simultanément ou séparément limitent le déplacement vers le bas de la pièce de liaison par rapport au coulisseau.

Pour empêcher son déplacement vers le haut, les moyens d'encliquetage sont mis en oeuvre. Plus précisément, la tête 42A de la patte flexible 42 du coulisseau peut s'engager dans le renfoncement du crochet 32 de la pièce de la liaison lorsque celle-ci est parvenue en position basse. La face supérieure de la tête 42A est conformée en rampe de sorte que la patte s'efface lorsque l'extrémité supérieure de la pièce de liaison arrive à son contact. Elle reprend naturellement sa position stable en engageant ainsi la tête 42A dans le crochet 32.

Bien entendu, les moyens d'encliquetage peuvent être inversés, le crochet et la patte pouvant être respectivement formés dans le coulisseau et dans la pièce de liaison.

Toujours est-t-il que ce crochet et cette patte constituent des organes d'encliquetage qui sont formés en une pièce avec, respectivement, la pièce de liaison et le coulisseau. La pièce de liaison est donc monobloc, de même que le coulisseau, ces deux éléments étant avantageusement fabriqués par moulage par injection.

Sur les dessins qui viennent d'être décrits, la nervure 30 est solidaire de la pièce de liaison 24, tandis que la gorge 40 qui est apte à recevoir cette nervure est solidaire du coulisseau. Une disposition inverse peut être adoptée, avec une nervure solidaire du coulisseau et une gorge solidaire de la pièce de liaison.

Comme on le voit sur la figure 10, le rail 12 présente deux perçages, respectivement 50A et 50B, qui définissent respectivement les positions haute et basse d'un coulisseau 26 par rapport à ce rail. En effet, l'ergot 44 du coulisseau occupe naturellement une position d'accrochage telle que, lorsque l'ergot parvient au droit d'un perçage 50A ou 50B lors du coulissement d'un coulisseau par rapport au rail, cet ergot pénètre dans ce perçage pour maintenir le coulisseau en position basse (perçage 50A) ou haute (50B).

La position d'accrochage de l'ergot est celle qu'il occupe lorsque la portion terminale de la languette 26B est dans sa position naturelle, orientée verticalement. Lorsque le coulisseau est ainsi maintenu dans une de ses positions basse ou haute, il est possible de dégager l'ergot 44 de l'ouverture avec laquelle il coopère pour reprendre le coulissement du coulisseau. En particulier, la tirette 46 dépasse légèrement de la gorge 13 du rail et peut donc être saisie pour faire fléchir la patte 26B et dégager ainsi l'ergot. Il convient ici de relever que les autres parties du coulisseau sont logées dans le rail, comme on le voit sur les figures 5 et 6.

Les deux rails 12 situés sur les deux côtés verticaux de l'huisserie sont en général identiques. Dans l'exemple représenté sur la figure 10, la largeur de la fente délimitée par les rebords de la gorge 13 est agrandie pour former une portion d'insertion 13' pour le coulisseau. Sur cette position, cette largeur L est sensiblement égale à la largeur du coulisseau mesurée perpendiculairement à sa longueur.

Comme on le voit sur la figure 10, le rail 12 est avantageusement formé par un profilé qui est peut être raccordé à un profilé d'huisserie préexistant par tout moyen approprié, par exemple à l'aide d'un voile d'accrochage 15 pourvu d'ergots d'accrochage 15A, et apte à être engagé dans une fente d'un profilé d'huisserie. En variante, le rail 12 peut être monobloc avec le profilé d'huisserie. La portion d'insertion 13' précitée est particulièrement utile pour un tel rail monobloc.

Pour poser le volet roulant ou analogue en partie haute de l'huisserie, on dispose les coulisseaux dans les rails 12 en les maintenant dans leur position basse respective, par l'engagement de leur ergot respectif 44 dans les perçages inférieurs 50A des rails. On fixe les deux pièces de liaison 24 sur la paroi arrière 14A du support de volet roulant, en les espaçant de telle sorte que l'entraxe entre les nervures respectives 30 des deux pièces de liaison corresponde à l'entraxe entre les fentes des coulisseaux. On passe alors le support de volet roulant à travers l'ouverture comme indiqué en A sur la figure 1. Après cela, on oriente le support de volet roulant horizontalement et l'on descend les pièces de liaison dans les gorges des coulisseaux jusqu'à ce qu'elles parviennent dans leur butée basse respective. Elles sont alors également retenues en déplacement vers le haut grâce aux moyens d'encliquetage (patte 42, crochet 32) précités. Le volet est alors dans la position indiquée en B sur la figure 1 et représentée sur la figure 11.

Dans la mesure où le support de volet roulant est placé en partie basse de l'huisserie, cette manipulation consistant à introduire les nervures des pièces de liaison dans les gorges des coulisseaux est relativement aisée et peu dangereuse. Une fois que les pièces de liaison sont maintenues par rapport aux coulisseaux à l'aide des moyens de butée et des moyens d'encliquetage précités, on tire sur les tirettes 46 pour dégager les ergots 44 des perçages 50A et on déplace vers le haut l'ensemble comportant le support de volet roulant, les pièces de liaison et les coulisseaux (voir position C de la figure 1 et figure 12) en faisant coulisser ces derniers dans les rails 12, jusqu'à ce que cet ensemble ait atteint sa position haute.

Dans la position haute (voir position D de la figure 1), les ergots 44 se positionnent d'eux-mêmes dans les perçages 50B et le support de volet roulant est maintenu en position haute. Les pièces de liaison étant fixées de telle sorte que leur patte de liaison respective 34 fasse saillie sur la paroi arrière du support 14, on peut assurer cette position haute en fixant la pièce de liaison à l'huisserie par cette patte de fixation lorsque les coulisseaux ont atteint leur position haute par rapport aux rails.

Lorsque l'huisserie est une ouverture telle qu'une fenêtre, dont le bas est situé à quelque distance du sol de la pièce équipée de cette fenêtre, la position basse des coulisseaux est avantageusement située à proximité du bord inférieur de cette fenêtre, par exemple à 10 ou 15 cm au-dessus de ce dernier.

Lorsqu'en revanche l'ouverture est une porte-fenêtre ou une porte, dont l'extrémité inférieure est au niveau du sol, la position basse des coulisseaux est avantageusement située à une hauteur de l'ordre de 1 mètre à 1 mètre 20 du bord inférieur de l'ouverture.

S'il est seulement nécessaire que les rails 12 s'étendent sur une hauteur suffisante pour définir les positions haute et basse, il est toutefois avantageux qu'ils s'étendent sur toute la hauteur de l'ouverture, en particulier pour des raisons esthétiques.

Le position des perçages 50A est choisie pour définir la position basse voulue. La position des perçages 50B est choisie pour définir la position haute convenable en fonction des contraintes d'encombrement (dimension du volet roulant, de son mécanisme d'actionnement, du coffrage éventuel ...) pour que la fixation du volet roulant soit bien en partie haute de la fenêtre.

De manière classique, une fois le support de volet roulant fixé en partie haute de l'ouverture, on termine la pose de ce volet, notamment en fixant, sur les côtés de l'huisserie, des coulisses pour les extrémités des lames du tablier du volet.

Avantageusement, les deux pièces de liaison sont symétriques par rapport à l'axe vertical médian de l'ouverture. En particulier, les pattes de fixation 34 de ces deux pièces sont avantageusement situées sur leurs côtés tournés vers cet axe médian pour être fixés sur les côtés correspondants des rails.

Sur la figure 13, on a représenté, vus de l'arrière et en perspective, l'arbre 116 d'un volet roulant à deux tabliers, les paliers 118 et 119 supportant à rotation le premier tronçon 116A de cet arbre et le palier 120 qui, avec le palier intermédiaire 119, supporte à rotation le deuxième tronçon 116B de l'arbre.

Cette figure montre également les pièces de liaison 124A, 124B, 124C qui sont respectivement directement fixées aux paliers 118, 119 et 120. Le coffrage 114 peut quant à lui être rapporté sur les paliers par tous moyens convenables. Pour chacune des pièces de liaison, un rail 12 et un coulisseau 26, analogues à ceux des figures précédentes, sont également représentés.

Les pièces de liaison 124A, 124B et 124C sont analogues aux pièces de liaison 24 précédemment décrites, étant toutefois noté que la pièce de liaison intermédiaire 124B est dépourvue de la patte de fixation 34.

La variante de la figure 13 est remarquable en ce qu'elle porte sur un volet à deux tabliers (le même principe pouvant bien entendu être étendu à des volets à trois tabliers) et, par ailleurs, en ce que le support sur lequel sont fixées les pièces de liaison est directement formé par les paliers de l'arbre du volet.

## Revendications

1. Dispositif pour la pose, en partie haute d'une huisserie (10), d'un volet roulant ou analogue ayant un arbre (16) porté par un support (14 ; 118, 119, 120), le dispositif comportant deux rails (12) et au moins deux pièces de liaison (24 ; 124A, 124B, 124C) aptes à être fixées au support en étant espacées l'une de l'autre, **caractérisé en ce que** le dispositif comporte deux coulisseaux (26) aptes, chacun, à coulisser verticalement par rapport à un rail (12) solidaire d'un côté de l'huisserie en étant retenu vis-à-vis de déplacements autres que ce coulissement, et des moyens (44, 50A, 50B) pour maintenir les coulisseaux (26) dans une position basse et dans une position haute par rapport aux rails et **en ce que** chaque pièce de liaison (24 ; 124A, 124B, 124C) est apte à être raccordée à un coulisseau (26) en étant immobilisée par rapport à lui par des moyens d'immobilisation (30C, 40C, 32, 42) comprenant des moyens d'encliquetage (32, 42) entre la pièce de liaison et le coulisseau (26).

2. Dispositif selon la revendication 1, **caractérisé en ce que** le support (14) comprend une paroi arrière (14A) et **en ce que** les pièces de liaison (24) sont aptes à être fixées sur la face arrière de cette paroi en étant espacées le long de cette dernière.

3. Dispositif selon la revendication 1 ou 2, **caractérisé en ce que** les moyens d'immobilisation d'une pièce de liaison (24 ; 124A, 124B, 124C) par rapport à un coulisseau (26) comprennent, en outre, une nervure (30) en contre-dépouille solidaire de l'un des deux éléments constitués par la pièce de liaison et le coulisseau et une gorge (40) en contre-dépouille, solidaire de l'autre élément et apte à recevoir ladite nervure.

4. Dispositif selon l'une quelconque des revendications 1 à 3, **caractérisé en ce que** les moyens d'immobilisation d'une pièce de liaison (24 ; 124A, 124B, 124C) par rapport à un coulisseau (26) comprennent, en outre, une butée (30C, 40C) apte à empêcher un déplacement de la pièce de liaison vers le bas par rapport au coulisseau et **en ce que** les moyens d'encliquetage (32, 42) sont aptes à être encliquetés pour empêcher un déplacement de la pièce de liaison vers le haut par rapport au coulisseau.

5. Dispositif selon l'une quelconque des revendications 1 à 4, **caractérisé en ce que** les moyens d'encliquetage comprennent des organes d'encliquetage (32, 42) formés en une pièce avec, respectivement, les pièces de liaison (24 ; 124A, 124B, 124C) et les coulisseaux (26), chaque pièce de liaison et chaque coulisseau étant monobloc.

6. Dispositif selon la revendication 5, **caractérisé en ce que** les moyens d'encliquetage comprennent, pour chaque ensemble d'une pièce de liaison et d'un coulisseau, une patte flexible (42) appartenant au coulisseau (26) et un crochet (32) appartenant à la pièce de liaison (24 ; 124A, 124B, 124C).

7. Dispositif selon l'une quelconque des revendications 2 à 6, **caractérisé en ce qu'**au moins une pièce de liaison (24 ; 124A, 124B, 124C) comporte une patte de fixation (34) apte, lorsque la pièce de liaison est fixée sur la paroi arrière (14A) du support de volet roulant ou analogue, à faire saillie sur ladite paroi pour permettre la fixation de la pièce de liaison à l'huisserie.

8. Dispositif selon l'une quelconque des revendications 1 à 7, **caractérisé en ce que** chaque rail (12) présente deux perçages (50A, 50B) qui définissent respectivement les positions haute et basse d'un coulisseau (26), les coulisseaux comportant chacun un ergot (44) qui occupe naturellement une position d'accrochage telle que, lorsque l'ergot parvient au droit d'un perçage lors du coulissement d'un coulisseau, cet ergot pénètre dans ce perçage pour maintenir le coulisseau en position basse ou haute, et qui est apte à être dégagé du perçage pour permettre le coulissement du coulisseau.

9. Procédé pour poser, en partie haute d'une huisserie (10), un volet roulant ou analogue ayant un arbre (16) porté par un support (14), comprenant les étapes suivantes:
- on fournit deux rails verticaux (12) solidaires, chacun, d'un côté de l'huisserie,
**caractérisé en ce que** :
- on relie un coulisseau (26) à chaque rail (12) de telle sorte que le coulisseau soit retenu vis-à-vis de déplacements autres qu'un coulissement vertical par rapport au rail,
- on maintient chaque coulisseau (26) dans une position basse par rapport au rail (12) avec lequel il coopère,
- on fixe deux pièces de liaison (24) au support (14) du volet roulant ou analogue en espaçant ces pièces de telle sorte qu'elles soient aptes, chacune, à être raccordées avec un coulisseau (26),
- on raccorde chaque pièce de liaison (24) à un coulisseau (26) maintenu dans sa position basse en immobilisant la pièce de liaison par rapport au coulisseau par une immobilisation comprenant un encliquetage (32, 42), et
- on lève le support (14) vers la partie haute de l'huisserie en faisant coulisser les coulisseaux (26) jusqu'à ce que ces derniers atteignent une position haute par rapport aux rails (12) et on maintient les coulisseaux dans cette position haute.

10. Procédé selon la revendication 9, **caractérisé en ce qu'**on fixe les pièces de liaison (24) sur la face arrière d'une paroi arrière (14A) du support (14).

11. Procédé selon la revendication 10, **caractérisé en ce qu'**on fixe les pièces de liaison (24) de telle sorte qu'une patte de fixation (34) de chaque pièce de liaison fasse saillie sur la paroi arrière (14A) du support et, lorsque les coulisseaux ont atteint leur position haute par rapport aux rails (12), on fixe les pièces de liaison à l'huisserie par lesdites pattes de fixation (34).

12. Procédé selon l'une quelconque des revendications 9 à 11, **caractérisé en ce que**, après avoir raccordé une pièce de liaison (24) à un coulisseau (26), on immobilise cette pièce par rapport à ce coulisseau en déplaçant la pièce par rapport au coulisseau jusqu'à ce que des organes d'encliquetage (32, 42) monoblocs avec, respectivement, la pièce de liaison et le coulisseau, s'accrochent entre eux.

## Patentansprüche

1. Vorrichtung zum Anbringen eines Rollladens oder dergleichen mit einer Welle (16), die von einer Stütze (14; 118, 119, 120) getragen wird, im oberen Teil einer Türzarge (10), wobei die Vorrichtung zwei Schienen (12) und mindestens zwei Verbindungsteile (24, 124A, 124B, 124C) umfasst, die geeignet sind, an der Stütze befestigt zu werden, wobei sie voneinander beabstandet sind, **dadurch gekennzeichnet, dass** die Vorrichtung zwei Gleitstücke (26) umfasst, die jeweils geeignet sind, vertikal in Bezug zu einer Schiene (12) zu gleiten, die mit einer Seite der Zarge verbunden ist, wobei sie gegenüber anderen Bewegungen als diesem Gleiten zurückgehalten werden, und Mittel (44, 50A, 50B) umfasst, um die Gleitstücke (26) in einer unteren Position und in einer oberen Position in Bezug zu den Schienen zu halten, und dass jedes Verbindungsteil (24; 124A, 124B, 124C) geeignet ist, an ein Gleitstück (26) angeschlossen zu werden, wobei es in Bezug zu diesem durch Feststellungsmittel (30C, 40C, 32, 42) festgestellt wird, die Einrastmittel (32, 42) zwischen dem Verbindungsteil und dem Gleitstück (26) umfassen.

2. Vorrichtung nach Anspruch 1, **dadurch gekennzeichnet, dass** die Stütze (14) eine Hinterwand (14A) umfasst und dass die Verbindungsteile (24) geeignet sind, an der Hinterseite dieser Wand befestigt zu werden, wobei sie entlang dieser letztgenannten beabstandet sind.

3. Vorrichtung nach Anspruch 1 oder 2, **dadurch gekennzeichnet, dass** die Feststellungsmittel eines Verbindungsteils (24; 124A, 124B, 124C) in Bezug zu einem Gleitstück (26) ferner eine hinterschnittene Rippe (30), die mit einem der Elemente, die von dem Verbindungsteil und dem Gleitstück gebildet sind, verbunden ist, und eine hinterschnittene Nut (40) umfassen, die mit dem anderen Element verbunden und geeignet ist, die Rippe aufzunehmen.

4. Vorrichtung nach einem der Ansprüche 1 bis 3, **dadurch gekennzeichnet, dass** die Feststellungsmittel eines Verbindungsteils (24; 124A, 124B, 124C) in Bezug zu einem Gleitstück (26) ferner einen Anschlag (30C, 40C) umfassen, der geeignet ist, eine Verschiebung des Verbindungsteils nach unten in Bezug zu dem Gleitstück zu verhindern, und dass die Einrastmittel (32, 42) geeignet sind, einzurasten, um eine Verschiebung des Verbindungsteils nach oben in Bezug zu dem Gleitstück zu verhindern.

5. Vorrichtung nach einem der Ansprüche 1 bis 4, **dadurch gekennzeichnet, dass** die Einrastmittel Einrastelemente (32, 42) umfassen, die in einem Stück mit den Verbindungsteilen (24; 124A, 124B, 124C) bzw. den Gleitstücken (26) ausgebildet sind, wobei jedes Verbindungsteil und jedes Gleitstück einstückig ist.

6. Vorrichtung nach Anspruch 5, **dadurch gekennzeichnet, dass** die Einrastmittel für jede Einheit eines Verbindungsteils und eines Gleitstücks eine flexible Lasche (42), die dem Gleitstück (26) angehört, und einen Haken (32) umfassen, der dem Verbindungsteil (24; 124A, 124B, 124C) angehört.

7. Vorrichtung nach einem der Ansprüche 2 bis 6, **dadurch gekennzeichnet, dass** mindestens ein Verbindungsteil (24; 124A, 124B, 124C) eine Befestigungslasche (34) umfasst, die geeignet ist, wenn das Verbindungsteil an der Hinterwand (14A) der Rollladenstütze oder dergleichen befestigt ist, aus der Wand herauszuragen, um die Befestigung des Verbindungsteils an der Türzarge zu ermöglichen.

8. Vorrichtung nach einem der Ansprüche 1 bis 7, **dadurch gekennzeichnet, dass** jede Schiene (12) zwei Bohrungen (50A, 50B) aufweist, die die obere bzw. die untere Position (26) definieren, wobei die Gleitstücke jeweils einen Vorsprung (44) umfassen, der natürlich eine derartige Befestigungsposition einnimmt, dass, wenn der Vorsprung beim Gleiten des Gleitstücks gegenüber einer Bohrung gelangt, dieser Vorsprung in diese Bohrung eindringt, um das Gleitstück in der unteren oder oberen Position zu halten, und der geeignet ist, aus der Bohrung befreit zu werden, um das Gleiten des Gleitstücks zu ermöglichen.

9. Verfahren, um einen Rollladen oder dergleichen mit einer Welle (16), die von einer Stütze (14) getragen wird, im oberen Teil einer Türzarge (10) anzuordnen, umfassend die folgenden Schritte:
- Anordnen von zwei vertikalen Schienen (12), die jeweils mit einer Seite der Zarge verbunden sind,
**dadurch gekennzeichnet, dass**
- ein Gleitstück (26) mit jeder Schiene (12) verbunden wird, so dass das Gleitstück gegenüber anderen Verschiebungen als einem vertikalen Gleiten in Bezug zur Schiene zurückgehalten wird,
- jedes Gleitstück (26) in einer unteren Position in Bezug zur Schiene (12), mit der es zusammenwirkt, gehalten wird,
- zwei Verbindungsteile (24) an der Stütze (14) des Rollladens oder dergleichen befestigt werden, wobei diese Teile derart beabstandet werden, dass sie jeweils geeignet sind, mit einem Gleitstück (26) verbunden zu werden,
- jedes Verbindungsteil (24) mit einem Gleitstück (26) verbunden wird, das in seiner unteren Position gehalten wird, wobei das Verbindungsteil in Bezug zum Gleitstück durch eine Feststellung, umfassend ein Einrastmittel (32, 42), festgestellt wird, und
- die Stütze (14) zu dem oberen Teil der Türzarge angehoben wird, wobei die Gleitstücke (26) gleiten, bis diese letztgenannten eine obere Position in Bezug zu den Schienen (12) erreichen, und die Gleitstücke in dieser oberen Position gehalten werden.

10. Verfahren nach Anspruch 9, **dadurch gekennzeichnet, dass** die Verbindungsteile (24) auf der Rückseite einer Hinterwand (14A) der Stütze (14) befestigt werden.

11. Verfahren nach Anspruch 10, **dadurch gekennzeichnet, dass** die Verbindungsteile (24) derart befestigt werden, dass eine Befestigungslasche (34) jedes Verbindungsteils aus der Hinterwand (14A) der Stütze hinausragt, und, wenn die Gleitstücke ihre obere Position in Bezug zu den Schienen (12) erreicht haben, die Verbindungsteile an der Türzarge durch die Befestigungslaschen (34) befestigt werden.

12. Verfahren nach einem der Ansprüche 9 bis 11, **dadurch gekennzeichnet, dass**, nachdem ein Verbindungsteil (24) an ein Gleitstück (26) angeschlossen wurde, dieses Teil in Bezug zu diesem Gleitstück festgestellt wird, wobei das Teil in Bezug zu dem Gleitstück verschoben wird, bis sich einstückige Einrastelemente (32, 42) mit dem Verbindungsteil bzw. dem Gleitstück aneinander befestigen.

## Claims

1. A device for inserting, into the upper portion of a door frame (10), a roller shutter or the like having a shaft (16) borne by a support (14; 118, 119, 120), the device including two rails (12) and at least two connecting parts (24; 124A, 124B, 124C) able to be attached to the supports while being spaced apart from each other, **characterized in that** the device includes two slides (26) each able to vertically slide relatively to a rail (12) secured to one side of the door frame while being retained with respect to displacements other than this sliding, and means (44, 50A, 50B) for maintaining the slides (16) in a low position and in an upper position with respect to the rails and **in that** each connecting part (24; 124A, 124B, 124C) is able to be connected to a slide (26) while being immobilized with respect to it by immobilization means (30C, 40C, 32, 42) comprising snap-on fastening means (32, 42) between the connecting part and the slide (26).

2. The device according to claim 1, **characterized in that** the support (14) comprises a rear wall (14A) and **in that** the connecting parts (24) are able to be attached on the rear face of this wall while being spaced apart along the latter.

3. The device according to claim 1 or 2, **characterized in that** the means for immobilizing a connecting part (24; 124A, 124B, 124C) with respect to a slide (26) further comprise an undercut rib (30) secured to one of the two elements formed by the connecting part and the slide and an undercut groove (40) secured to the other element and able to receive said rib.

4. The device according to any one of claims 1 to 3, **characterized in that** the means for immobilizing a connecting part (24; 124A, 124B, 124C) with respect to a slide (26) further comprise an abutment (30C, 40C) able to prevent a displacement of the connecting part downwards with respect to the slide and **in that** the snap-on fastening means (32, 42) are able to be snapped on for preventing displacement of the connecting part upwards with respect to the slide.

5. The device according to any one of claims 1 to 4, **characterized in that** the snap-on fastening means comprise snap-on members (32, 42) formed in one piece with connecting parts (24; 124A, 124B, 124C) and the slides (26) respectively, each connecting part and each slide being in one piece.

6. The device according to claim 5, **characterized in that** the snap-on fastening means for each set of a connecting part and of a slide, comprise a flexible tab (42) belonging to the slide (26) and a hook (32) belonging to the connecting part (24; 124A, 124B, 124C).

7. The device according to any one of claims 2 to 6, **characterized in that** at least one connecting part (24; 124A, 124B, 124C) includes an attachment tab (34) capable of protruding on said wall in order to allow attachments of the connecting part to the door frame, when the connecting part is attached on the rear wall (14A) of the roller shutter support or the like.

8. The device according to any one of claims 1 to 7, **characterized in that** each rail (12) has two drill holes (50A, 50B) which respectively define the upper and lower positions of a slide (26), the slides each including a lug (44) which naturally occupies a hooking-up position such that, when the lug reaches a position at right angles to the drill hole during the sliding of a slide, this lug penetrates into this drill hole in order to maintain the slide in a low or upper position, and which is able to be disengaged from the drill hole in order to allow sliding of the slide.

9. A method for inserting, into the upper portion of a door frame (10), a roller shutter or the like having a shaft (16) borne by a support (14), comprising the following steps:
- two vertical rails (12) each secured to one side of the door frame are provided,
**characterized in that**
- a slide (26) is connected to each rail (12) so that the slide is retained with respect to the displacements other than vertical sliding with a respect to the rail,
- each slide (26) is maintained in a low position with respect to the rail (12) with which it cooperates,
- two connecting parts (24) are attached to the support (14) of the roller shutter or the like by spacing apart these parts so that they are each capable of being connected with a slide (26),
- each connecting part (24) is connected to a slide (26) maintained in its low position by immobilizing the connecting part with respect to the slide by immobilization comprising snap-on fastening (32, 42), and
- the support (14) is lifted towards the upper portion of the door frame by sliding of the slides (26) until the latter attain an upper position with respect to the rails (12) and the slides are maintained in this upper position.

10. The method according to claim 9, **characterized in that** the connecting parts (24) are attached on the rear face of a rear wall (14A) of the support (14).

11. The method according to claim 10, **characterized in that** the connecting parts (24) are attached so that an attachment tab (34) of each connecting part protrudes on the rear wall (14A) of the supports and, when the slides have attained their upper position with respect to the rails (12), the connecting parts are attached to the door frame with said attachment tabs (34).

12. The method according to any one of claims 9 to 11, **characterized in that**, after having connected a connecting part (24) to a slide (26), this part is immobilized with respect to this slide by removing the part with respect to the slide until snap-on fastening members (32, 42) made in one piece with, respectively, the connecting part and the slide, hook up together.
